# FASCICULE DE BREVET EUROPEEN

(11) **EP 0 944 481 B1**
(45) Date de publication et mention de la délivrance du brevet: **12.02.2003**
(21) Numéro de dépôt: 97948945.7
(22) Date de dépôt: 27.11.1997
(51) Int. Cl.: B42F 13/00

(54) **CLASSEUR DESTINE NOTAMMENT AU RANGEMENT DE TOUT TYPE DE DOCUMENTS TELS QUE, PAR EXEMPLE, FEUILLES, FEUILLETS MOBILES ET/OU AUTRES, EVENTUELLEMENT PERFORES**
HEFTER, INBESONDERE ZUM ABLEGEN ALLER ARTEN VON DOKUMENTEN, WIE ZUM BEISPIEL BÖGEN, LOSE BLÄTTER UND/ODER ÄHNLICHEM, GEGEBENENFALLS PERFORIERT
FOLDER PARTICULARLY FOR FILING ALL TYPES OF DOCUMENTS SUCH AS, FOR EXAMPLE, SHEETS, LOOSE SHEETS AND/OR THE LIKE, OPTIONALLY PERFORATED

(30) Priorité: 11.12.1996 FR 9615461
(43) Date de publication de la demande: 29.09.1999
(73) Titulaire: Achat et Distribution d'Articles de Classement, "A D Classement", S.A., 59300 Valenciennes (FR)
(72) Inventeur: DOTTEL, Jean-Marc, F-59300 Valenciennes (FR)
(74) Mandataire: Duthoit, Michel
(86) Numéro de dépôt international: FR9702143
(87) Numéro de publication internationale: WO98025770

(56) Documents cités:
- EP-A- 0 375 925
- EP-A- 0 480 532
- EP-A- 0 838 350

## Description

### Description pour les Etats contractants suivants : BE, DE, ES, FR, IT

La présente invention concerne un classeur. Elle pourra être destinée, notamment, au rangement de tout type de documents tels que, par exemple, feuilles, feuillets mobiles et/ou autres, éventuellement perforés.

Dans ce domaine, les classeurs actuellement connus sont généralement constitués d'un dos et de deux faces latérales planes, prévues de part et d'autre dudit dos. Ils peuvent être munis d'organes d'attache tels que, par exemple, des anneaux, permettant de maintenir les documents rangés.

Bien qu'universellement rencontrés, de tels produits présentent certains inconvénients. En effet, ils sont tout d'abord peu stables lorsqu'ils sont posés verticalement. De plus, ils ne permettent pas de maintenir un écartement minimum entre leurs faces latérales.

On a ainsi imaginé de prévoir des fentes dans l'une des deux faces latérales, lesdites fentes, munies d'un profil spécial, devant coopérer avec les anneaux constituant les organes d'attache pour équilibrer les classeurs équipés.

Néanmoins, une telle solution nécessite la réalisation de nombreuses reprises lors de la fabrication et entraîne des pertes de temps. De plus, elle n'est pas applicable à d'autres organes d'attache.

Par ailleurs, la plupart des classeurs actuellement connus ne peuvent pas être maintenus fermés ou, lorsqu'ils sont munis d'organes spécialement ajoutés à cet effet, ces derniers nuisent à l'esthétique d'ensemble du classeur et/ou nécessitent, comme les fentes évoquées plus haut, la réalisation de nombreuses opérations de reprise lors de la fabrication.

Il est également connu, notamment des documents EP-A-0 375 925 ou EP-A-0 480 532 des dispositifs range-documents se présentant sous la forme de mallettes. Ils sont entièrement fermés et protègent les documents contenus contre la poussière. Ils permettent en outre d'éviter que des documents non fixés ne soient égarés.

Le but de la présente invention est de proposer un classeur qui pallie les inconvénients précités et présente une stabilité, notamment verticale, renforcée.

Un autre but de la présente invention est de proposer un classeur qui permette de maintenir l'écartement entre ses faces latérales.

Un autre but de la présente invention est de proposer un classeur qui puisse être muni d'un dispositif de fermeture s'intégrant facilement et esthétiquement audit classeur.

Un autre but de la présente invention est de proposer un classeur dont la fabrication soit simple, rapide et nécessite un nombre minimum de reprises.

D'autres buts et avantages de la présente invention apparaîtront au cours de la description qui va suivre qui n'est donnée qu'à titre indicatif et qui n'a pas pour but de la limiter.

La présente invention concerne un classeur, constitué d'un dos et de deux faces latérales, prévues de part et d'autre dudit dos, caractérisé par le fait que l'une au moins desdites faces latérales présente au niveau de son extrémité distale un rabat, dirigé vers l'autre face latérale, de manière à assurer la stabilité dudit classeur en position verticale.

Cela étant, cette définition de l'invention concerne la désignation de la Grande-Bretagne et de la Suède. En effet, il est connu du document EP-A-0.838. 350, qui constitue un état de la technique selon l'article 54.3 CBE vis-à-vis du présent titre pour les autres états désignés, un classeur présentant de telles caractéristiques.

Toutefois, dans ce document, les rabats sont articulés par rapport aux faces latérales du classeur.

Pour la désignation de la Belgique, l'Allemagne, l'Espagne, la France et l'Italie, l'invention est ainsi définie par un classeur dans lequel lesdits rabats sont prévus dans le prolongement des faces latérales du classeur et forment avec ces dernières un ensemble rigide.

L'invention sera mieux comprise à la lecture de la description suivante accompagnée des dessins en annexe qui en font partie intégrante et parmi lesquels :
- la figure 1 illustre, en vue de face, un exemple de classeur conforme à l'invention, sous sa forme déployée à plat,
- la figure 2 illustre, en perspective, un exemple de classeur conforme à l'invention,
- la figure 3 est une vue partielle de coupe selon la ligne III-III représentée à la figure 1 précédente, le classeur, illustré en position fermée, étant dans un premier état,
- la figure 4 est une vue d'après la figure 3 précédente, le classeur étant dans un second état,
- la figure 5 est une vue de coupe d'après la ligne V-V représentée à la figure 1 précédente.

La présente invention concerne un classeur. Elle pourra être destinée, notamment, au rangement de tout type de documents tels que, par exemple, feuilles, feuillets mobiles et/ou autres, éventuellement perforés.

Comme représenté à la figure 1, le classeur conforme à l'invention est constitué d'un dos 1 et de deux faces latérales 2, 3, prévues de part et d'autre dudit dos 1.

En se reportant à la figure 2, on constate que, selon l'invention, l'une au moins desdites faces latérales 2, 3 présente au niveau de son extrémité distale 4, 5 un rabat 6, 7, dirigé vers l'autre face latérale. La stabilité dudit classeur en position verticale est ainsi assurée.

Par extrémité distale, on entend le côté opposé aux charnières 10 prévues entre lesdites faces latérales 2, 3 et ledit dos 1.

Comme illustrée, chaque face latérale 2, 3 présente, par exemple, undit rabat 6, 7, lesdits rabats 6, 7 étant prévus convergents.

Par « convergent », on entend que chaque rabat 6, 7 forme un coude par rapport à sa face latérale 2, 3 en direction du rabat 6, 7 se trouvant en vis-à-vis sur l'autre face latérale.

En se reportant plus particulièrement à la figure 3, on constate que lesdits rabats 6, 7 sont, selon l'exemple de réalisation illustré, jointifs au niveau de leurs arêtes distales 8, 9. L'écartement des faces latérales 2, 3 dudit classeur est ainsi assuré par le contact bord à bord desdits rabats 6, 7.

Ledit écartement peut correspondre, notamment, à la largeur du dos 1 du classeur, c'est-à-dire à la dimension du dos 1 dans la direction perpendiculaire aux charnières 10 dites arêtes dorsales.

Lesdits rabats 6, 7 sont munis, éventuellement, le long de leurs arêtes distales 8, 9, dans leur épaisseur, d'épaulements 11, aptes à coopérer entre eux. Ces derniers permettent, par exemple, d'améliorer le positionnement relatif desdites faces latérales 2, 3 lorsque leurs rabats 6, 7 sont jointifs.

Si l'on se reporte de nouveau à la figure 1, on constate que ledit dos 1 et lesdites faces latérales 2, 3 sont, notamment sensiblement rectangulaires et présentent la même dimension dans la direction parallèle aux arêtes dorsales 10 définissant ainsi, selon un premier exemple, la hauteur du classeur.

Comme il apparaît à la figure 2, lesdits rabats 6, 7 sont prévus, éventuellement, tout le long de ladite hauteur. Ils pourront aussi être partiels.

Si, selon des-modes de réalisation différents de ceux illustrés, ledit dos 1 et lesdites faces latérales 2, 3 ne présentaient pas la même hauteur, la hauteur du classeur pourrait alors être définie soit par la dimension dudit dos 1, soit par la dimension desdites faces latérales 2, 3 dans la direction des arêtes dorsales 10. La hauteur desdits rabats 6, 7 pourrait alors correspondre à l'une ou l'autre de ces deux dimensions.

Selon des modes de réalisation encore différents, lesdites faces latérales 2, 3 pourraient également présenter des rabats 6, 7 seulement partiellement le long de leurs extrémités distales.

Cela étant, lesdits rabats 6, 7 sont, notamment, symétriques. Ils présentent, par exemple, un profil courbe et/ou polygonal et/ou définissent un angle vif par rapport auxdites faces latérales 2, 3.

Selon les différents modes de réalisation illustrés, lesdits rabats 6, 7 sont prévus dans le prolongement de leurs faces latérales 2, 3 et forment avec ces dernières un ensemble rigide. On entend par là, que lesdits rabats 6, 7 ne sont pas articulés par rapport auxdites faces latérales 2, 3.

Comme développés plus loin, lesdits rabats 6, 7 et lesdites faces latérales 2, 3 sont éventuellement prévus monoblocs.

Si l'on se reporte maintenant aux figures 3 et 4, on constate que lesdits rabats 6, 7 présentent, notamment, des moyens de fermeture 12 dudit classeur. Il s'agit, par exemple, d'un élément crochet 13, notamment constitué d'une languette, prévue sur l'un des rabats 6, 7, dit premier rabat 7, et d'une fente 14, prévue sur l'autre rabat, dit second rabat 6, ledit élément crochet 13 et ladite fente 14 étant aptes à coopérer pour assurer le maintien desdits rabats 6, 7 l'un par rapport à l'autre, voir l'un entre l'autre.

Ledit élément crochet 13 présente, éventuellement, une certaine élasticité, et notamment un profil sensiblement identique à celui desdits rabats 6, 7, de manière à permettre sa mise en tension après introduction dans ladite fente 14. Ainsi, lorsque, comme représentées, les arêtes distales 8, 9 desdits rabats 6, 7 sont jointives, la mise en place dudit élément crochet 13 permet d'améliorer la fermeture dudit classeur, tout en s'intégrant harmonieusement dans l'esthétique de ce dernier.

Comme représenté à la figure 1, ledit premier rabat 7 présente, notamment, une première découpe 15 prévue au bord de son arête distale 9 et orientée orthogonalement par rapport à ladite arête distale 9. Cette première découpe définit ledit élément crochet 13 en forme de languette et son articulation par rapport audit premier rabat 7 au fond de ladite première découpe 15.

De même, ledit second rabat 6 présente, notamment, une seconde découpe 16 en U en vis-à-vis, apte à accueillir ledit élément crochet 13, ladite fente 14, non représentée à la figure 1, étant prévue orientée parallèlement au fond de ladite seconde découpe 16.

Si l'on se reporte de nouveau aux figures 3 et 4, on constate que ledit second rabat 6 présente, en outre, éventuellement, dans son épaisseur, un champ oblique 17, apte à faciliter l'ouverture du classeur.

Ledit élément crochet 13 est muni, par exemple, d'une protubérance 18, apte à coopérer avec ladite fente 14, prévue dans la masse dudit second rabat 6 ou sur une plaque rapportée au niveau du côté intérieur du classeur.

Selon d'autres modes de réalisation, non représentés, ledit élément crochet 13 est muni au niveau de ses bords latéraux, dans son épaisseur, de protubérances, aptes à coopérer avec des orifices prévus dans l'épaisseur du second rabat 6, au niveau des bords latéraux de ladite seconde découpe en U 16.

Cela étant, bien que celles-ci ne soient plus nécessaires pour assurer la stabilité du classeur et l'écartement de ses faces latérales 2, 3, des fentes 19 peuvent être prévues sur l'une desdites faces latérales 2, 3 pour coopérer avec des moyens d'attache, éventuellement constitués d'anneaux prévus dans ledit classeur.

La hauteur desdits moyens d'attache est ajustée, notamment, par l'intermédiaire d'un logement de plus ou moins grande profondeur, prévu dans la face latérale 3 à laquelle lesdits moyens d'attache sont éventuellement assujettis, lesdits logements étant aptes à accueillir lesdits moyens d'attache.

Par ailleurs, comme précédemment évoqués, lesdits flancs latéraux 2, 3 et lesdits rabats 6, 7 sont éventuellement monoblocs ainsi que, notamment, ledit élément crochet 13.

En se reportant à la figure 5, on constate, à ce sujet, que ledit classeur est constitué, par exemple, d'un ou plusieurs flancs de matière définissant une coque 20, présentant une cavité 21, éventuellement obtenue par extrusion soufflage. Une telle structure permet, notamment, d'améliorer la rigidité dudit classeur.

Selon le mode de réalisation illustré, un seul flanc de matière est prévu et lesdites arêtes distales 10 et/ou ladite articulation de l'élément crochet 13 sont constitués, notamment, par ladite coque 20 dont les parois intérieure et extérieure ont été localement rapprochées l'une contre l'autre.

Naturellement, d'autres modes de mise en oeuvre, à la portée de l'Homme de l'art, auraient pu être envisagés sans pour autant sortir du cadre de la présente invention tel que décrit dans les revendications.

### Description pour les Etats contractants suivants : GB, SE

La présente invention concerne un classeur. Elle pourra être destinée, notamment, au rangement de tout type de documents tels que, par exemple, feuilles, feuillets mobiles et/ou autres, éventuellement perforés.

Dans ce domaine, les classeurs actuellement connus sont généralement constitués d'un dos et de deux faces latérales planes, prévues de part et d'autre dudit dos. Ils peuvent être munis d'organes d'attache tels que, par exemple, des anneaux, permettant de maintenir les documents rangés.

Bien qu'universellement rencontrés, de tels produits présentent certains inconvénients. En effet, ils sont tout d'abord peu stables lorsqu'ils sont posés verticalement. De plus, ils ne permettent pas de maintenir un écartement minimum entre leurs faces latérales.

On a ainsi imaginé de prévoir des fentes dans l'une des deux faces latérales, lesdites fentes, munies d'un profil spécial, devant coopérer avec les anneaux constituant les organes d'attache pour équilibrer les classeurs équipés.

Néanmoins, une telle solution nécessite la réalisation de nombreuses reprises lors de la fabrication et entraîne des pertes de temps. De plus, elle n'est pas applicable à d'autres organes d'attache.

Par ailleurs, la plupart des classeurs actuellement connus ne peuvent pas être maintenus fermés ou, lorsqu'ils sont munis d'organes spécialement ajoutés à cet effet, ces derniers nuisent à l'esthétique d'ensemble du classeur et/ou nécessitent, comme les fentes évoquées plus haut, la réalisation de nombreuses opérations de reprise lors de la fabrication.

Il est également connu, notamment des documents EP-A-0 375 925 ou EP-A-0 480 532 des dispositifs range-documents se présentant sous la forme de mallettes. Ils sont entièrement fermés et protègent les documents contenus contre la poussière. Ils permettent en outre d'éviter que des documents non fixés ne soient égarés.

Le but de la présente invention est de proposer un classeur qui pallie les inconvénients précités et présente une stabilité, notamment verticale, renforcée.

Un autre but de la présente invention est de proposer un classeur qui permette de maintenir l'écartement entre ses faces latérales.

Un autre but de la présente invention est de proposer un classeur qui puisse être muni d'un dispositif de fermeture s'intégrant facilement et esthétiquement audit classeur.

Un autre but de la présente invention est de proposer un classeur dont la fabrication soit simple, rapide et nécessite un nombre minimum de reprises.

D'autres buts et avantages de la présente invention apparaîtront au cours de la description qui va suivre qui n'est donnée qu'à titre indicatif et qui n'a pas pour but de la limiter.

La présente invention concerne un classeur, constitué d'un dos et de deux faces latérales, prévues de part et d'autre dudit dos, caractérisé par le fait que l'une au moins desdites faces latérales présente au niveau de son extrémité distale un rabat, dirigé vers l'autre face latérale, de manière à assurer la stabilité dudit classeur en position verticale.

Cela étant, cette définition de l'invention concerne la désignation de la Grande-Bretagne et de la Suède. En effet, il est connu du document EP-A-0.838. 350, qui constitue un état de la technique selon l'article 54.3 CBE vis-à-vis du présent titre pour les autres états désignés, un classeur présentant de telles caractéristiques.

Toutefois, dans ce document, les rabats sont articulés par rapport aux faces latérales du classeur.

Pour la désignation de la Belgique, l'Allemagne, l'Espagne, la France et l'Italie, l'invention est ainsi définie par un classeur dans lequel lesdits rabats sont prévus dans le prolongement des faces latérales du classeur et forment avec ces dernières un ensemble rigide.

L'invention sera mieux comprise à la lecture de la description suivante accompagnée des dessins en annexe qui en font partie intégrante et parmi lesquels :
- la figure 1 illustre, en vue de face, un exemple de classeur conforme à l'invention, sous sa forme déployée à plat,
- la figure 2 illustre, en perspective, un exemple de classeur conforme à l'invention,
- la figure 3 est une vue partielle de coupe selon la ligné III-III représentée à la figure 1 précédente, le classeur, illustré en position fermée, étant dans un premier état,
- la figure 4 est une vue d'après la figure 3 précédente, le classeur étant dans un second état,
- la figure 5 est une vue de coupe d'après la ligne V-V représentée à la figure 1 précédente.

La présente invention concerne un classeur. Elle pourra être destinée, notamment, au rangement de tout type de documents tels que, par exemple, feuilles, feuillets mobiles et/ou autres, éventuellement perforés.

Comme représenté à la figure 1, le classeur conforme à l'invention est constitué d'un dos 1 et de deux faces latérales 2, 3, prévues de part et d'autre dudit dos 1.

En se reportant à la figure 2, on constate que, selon l'invention, l'une au moins desdites faces latérales 2, 3 présente au niveau de son extrémité distale 4, 5 un rabat 6, 7, dirigé vers l'autre face latérale. La stabilité dudit classeur en position verticale est ainsi assurée.

Par extrémité distale, on entend le côté opposé aux charnières 10 prévues entre lesdites faces latérales 2, 3 et ledit dos 1.

Comme illustrée, chaque face latérale 2, 3 présente, par exemple, undit rabat 6, 7, lesdits rabats 6, 7 étant prévus convergents.

Par « convergent », on entend que chaque rabat 6, 7 forme un coude par rapport à sa face latérale 2, 3 en direction du rabat 6, 7 se trouvant en vis-à-vis sur l'autre face latérale.

En se reportant plus particulièrement à la figure 3, on constate que lesdits rabats 6, 7 sont, selon l'exemple de réalisation illustré, jointifs au niveau de leurs arêtes distales 8, 9. L'écartement des faces latérales 2, 3 dudit classeur est ainsi assuré par le contact bord à bord desdits rabats 6, 7.

Ledit écartement peut correspondre, notamment, à la largeur du dos 1 du classeur, c'est-à-dire à la dimension du dos 1 dans la direction perpendiculaire aux charnières 10 dites arêtes dorsales.

Lesdits rabats 6, 7 sont munis, éventuellement, le long de leurs arêtes distales 8, 9, dans leur épaisseur, d'épaulements 11, aptes à coopérer entre eux. Ces derniers permettent, par exemple, d'améliorer le positionnement relatif desdites faces latérales 2, 3 lorsque leurs rabats 6, 7 sont jointifs.

Si l'on se reporte de nouveau à la figure 1, on constate que ledit dos 1 et lesdites faces latérales 2, 3 sont, notamment sensiblement rectangulaires et présentent la même dimension dans la direction parallèle aux arêtes dorsales 10 définissant ainsi, selon un premier exemple, la hauteur du classeur.

Comme il apparaît à la figure 2, lesdits rabats 6, 7 sont prévus, éventuellement, tout le long de ladite hauteur. Ils pourront aussi être partiels.

Si, selon des modes de réalisation différents de ceux illustrés, ledit dos 1 et lesdites faces latérales 2, 3 ne présentaient pas la même hauteur, la hauteur du classeur pourrait alors être définie soit par la dimension dudit dos 1, soit par la dimension desdites faces latérales 2, 3 dans la direction des arêtes dorsales 10. La hauteur desdits rabats 6, 7 pourrait alors correspondre à l'une ou l'autre de ces deux dimensions.

Selon des modes de réalisation encore différents, lesdites faces latérales 2, 3 pourraient également présenter des rabats 6, 7 seulement partiellement le long de leurs extrémités distales.

Cela étant, lesdits rabats 6, 7 sont, notamment, symétriques. Ils présentent, par exemple, un profil courbe et/ou polygonal et/ou définissent un angle vif par rapport auxdites faces latérales 2, 3.

Selon les différents modes de réalisation illustrés, lesdits rabats 6, 7 sont prévus dans le prolongement de leurs faces latérales 2, 3 et forment avec ces dernières un ensemble rigide. On entend par là, que lesdits rabats 6, 7 ne sont pas articulés par rapport auxdites faces latérales 2, 3.

Comme développés plus loin, lesdits rabats 6, 7 et lesdites faces latérales 2, 3 sont éventuellement prévus monoblocs.

Si l'on se reporte maintenant aux figures 3 et 4, on constate que lesdits rabats 6, 7 présentent, notamment, des moyens de fermeture 12 dudit classeur. Il s'agit, par exemple, d'un élément crochet 13, notamment constitué d'une languette, prévue sur l'un des rabats 6, 7, dit premier rabat 7, et d'une fente 14, prévue sur l'autre rabat, dit second rabat 6, ledit élément crochet 13 et ladite fente 14 étant aptes à coopérer pour assurer le maintien desdits rabats 6, 7 l'un par rapport à l'autre, voir l'un entre l'autre.

Ledit élément crochet 13 présente, éventuellement, une certaine élasticité, et notamment un profil sensiblement identique à celui desdits rabats 6, 7, de manière à permettre sa mise en tension après introduction dans ladite fente 14. Ainsi, lorsque, comme représentées, les arêtes distales 8, 9 desdits rabats 6, 7 sont jointives, la mise en place dudit élément crochet 13 permet d'améliorer la fermeture dudit classeur, tout en s'intégrant harmonieusement dans l'esthétique de ce dernier.

Comme représenté à la figure 1, ledit premier rabat 7 présente, notamment, une première découpe 15 prévue au bord de son arête distale 9 et orientée orthogonalement par rapport à ladite arête distale 9. Cette première découpe définit ledit élément crochet 13 en forme de languette et son articulation par rapport audit premier rabat 7 au fond de ladite première découpe 15.

De même, ledit second rabat 6 présente, notamment, une seconde découpe 16 en U en vis-à-vis, apte à accueillir ledit élément crochet 13, ladite fente 14, non représentée à la figure 1, étant prévue orientée parallèlement au fond de ladite seconde découpe 16.

Si l'on se reporte de nouveau aux figures 3 et 4, on constate que ledit second rabat 6 présente, en outre, éventuellement, dans son épaisseur, un champ oblique 17, apte à faciliter l'ouverture du classeur.

Ledit élément crochet 13 est muni, par exemple, d'une protubérance 18, apte à coopérer avec ladite fente 14, prévue dans la masse dudit second rabat 6 ou sur une plaque rapportée au niveau du côté intérieur du classeur.

Selon d'autres modes de réalisation, non représentés, ledit élément crochet 13 est muni au niveau de ses bords latéraux, dans son épaisseur, de protubérances, aptes à coopérer avec des orifices prévus dans l'épaisseur du second rabat 6, au niveau des bords latéraux de ladite seconde découpe en U 16.

Cela étant, bien que celles-ci ne soient plus nécessaires pour assurer la stabilité du classeur et l'écartement de ses faces latérales 2, 3, des fentes 19 peuvent être prévues sur l'une desdites faces latérales 2, 3 pour coopérer avec des moyens d'attache, éventuellement constitués d'anneaux prévus dans ledit classeur.

La hauteur desdits moyens d'attache est ajustée, notamment, par l'intermédiaire d'un logement de plus ou moins grande profondeur, prévu dans la face latérale 3 à laquelle lesdits moyens d'attache sont éventuellement assujettis, lesdits logements étant aptes à accueillir lesdits moyens d'attache.

Par ailleurs, comme précédemment évoqués, lesdits flancs latéraux 2, 3 et lesdits rabats 6, 7 sont éventuellement monoblocs ainsi que, notamment, ledit élément crochet 13.

En se reportant à la figure 5, on constate, à ce sujet, que ledit classeur est constitué, par exemple, d'un ou plusieurs flancs de matière définissant une coque 20, présentant une cavité 21, éventuellement obtenue par extrusion soufflage. Une telle structure permet, notamment, d'améliorer la rigidité dudit classeur.

Selon le mode de réalisation illustré, un seul flanc de matière est prévu et lesdites arêtes distales 10 et/ou ladite articulation de l'élément crochet 13 sont constitués, notamment, par ladite coque 20 dont les parois intérieure et extérieure ont été localement rapprochées l'une contre l'autre.

Naturellement, d'autres modes de mise en oeuvre, à la portée de l'Homme de l'art, auraient pu être envisagés sans pour autant sortir du cadre de la présente invention tel que décrit dans les revendications.

## Revendications (Revendications pour l'(les) Etat(s) contractant(s) suivant(s): BE, DE, ES, FR, IT)

1. Classeur, constitué d'un dos (1) et de deux faces latérales (2, 3), prévues de part et d'autre dudit dos (1), l'une au moins desdites faces latérales (2, 3) présentant au niveau de son extrémité distale (4, 5) un rabat (6, 7), dirigé vers l'autre face latérale, de manière à assurer la stabilité dudit classeur en position verticale, **caractérisé par le fait que** le ou lesdits rabats (6, 7) est ou sont prévu(s) dans le prolongement desdites faces latérales (2, 3) et forme(nt) avec ces dernières un ensemble rigide.

2. Classeur, selon la revendication 1, dans lequel lesdits rabats (6, 7) sont jointifs au niveau de leurs arêtes distales (8, 9) de manière à assurer l'écartement des faces latérales (2, 3) dudit classeur.

3. Classeur, selon la revendication 1, dans lequel lesdits rabats (6, 7) sont munis le long de leurs arêtes distales (8, 9), dans leur épaisseur, d'épaulements (11), aptes à coopérer entre eux.

4. Classeur, selon la revendication 1, dans lequel lesdits rabats (6, 7) sont prévus tout le long de la hauteur du classeur.

5. Classeur, selon la revendication 1, dans lequel lesdits rabats (6, 7) présentent un profil courbe et/ou polygonal et/ou définissent un angle vif par rapport auxdites faces latérales (2, 3).

6. Classeur, selon la revendication 1, dans lequel lesdits rabats (6, 7) et lesdites faces latérales (2, 3) sont prévus monoblocs.

7. Classeur, selon la revendication 2, dans lequel lesdits rabats (6, 7) présentent des moyens de fermeture (12) dudit classeur.

8. Classeur, selon la revendication 7, dans lequel lesdits moyens (12) de fermeture sont constitués par un élément crochet (13), prévu sur l'un des rabats (6, 7), dit premier rabat (7), et d'une fente (14), prévue sur l'autre rabat, dit second rabat (6), ledit élément crochet (13) et ladite fente (14) étant aptes à coopérer.

9. Classeur, selon la revendication 8, dans lequel ledit élément crochet (13) présente une certaine élasticité de manière à permettre sa mise en tension après introduction dans ladite fente (14).

10. Classeur, selon la revendication 8, dans lequel :
- ledit premier rabat (7) présente une première découpe (15) prévue au bord de son arête distale (9) et orientée orthogonalement par rapport à ladite arête distale (9), ledit élément crochet (13) étant articulé par rapport audit premier rabat (7), au fond de ladite première découpe (15),
- ledit second rabat (6) présente une seconde découpe (16) en U en vis-à-vis, apte à accueillir ledit élément crochet (13), ladite fente (14) étant prévue orientée parallèlement au fond de ladite seconde découpe (16).

## Revendications (Revendications pour l'(les) Etat(s) contractant(s) suivant(s): GB, SE)

1. Classeur, constitué d'un dos (1) et de deux faces latérales (2, 3), prévues de part et d'autre dudit dos (1), **caractérisé par le fait que** l'une au moins desdites faces latérales (2, 3) présente au niveau de son extrémité distale (4, 5) un rabat (6, 7), dirigé vers l'autre face latérale, de manière à assurer la stabilité dudit classeur en position verticale.

2. Classeur, selon la revendication 1, dans lequel lesdits rabats (6, 7) sont jointifs au niveau de leurs arêtes distales (8, 9) de manière à assurer l'écartement des faces latérales (2, 3) dudit classeur.

3. Classeur, selon la revendication 1, dans lequel lesdits rabats (6, 7) sont munis le long de leurs arêtes distales (8, 9), dans leur épaisseur, d'épaulements (11), aptes à coopérer entre eux.

4. Classeur, selon la revendication 1, dans lequel lesdits rabats (6, 7) sont prévus tout le long de la hauteur du classeur.

5. Classeur, selon la revendication 1, dans lequel lesdits rabats (6, 7) présentent un profil courbe et/ou polygonal et/ou définissent un angle vif par rapport auxdites faces latérales (2, 3).

6. Classeur, selon la revendication 1, dans lequel lesdits rabats (6, 7) et lesdites faces latérales (2, 3) sont prévus monoblocs.

7. Classeur, selon la revendication 2, dans lequel lesdits rabats (6, 7) présentent des moyens de fermeture (12) dudit classeur.

8. Classeur, selon la revendication 7, dans lequel lesdits moyens (12) de fermeture sont constitués par un élément crochet (13), prévu sur l'un des rabats (6, 7), dit premier rabat (7), et d'une fente (14), prévue sur l'autre rabat, dit second rabat (6), ledit élément crochet (13) et ladite fente (14) étant aptes à coopérer.

9. Classeur, selon la revendication 8, dans lequel ledit élément crochet (13) présente une certaine élasticité de manière à permettre sa mise en tension après introduction dans ladite fente (14).

10. Classeur, selon la revendication 8, dans lequel :
- ledit premier rabat (7) présente une première découpe (15) prévue au bord de son arête distale (9) et orientée orthogonalement par rapport à ladite arête distale (9), ledit élément crochet (13) étant articulé par rapport audit premier rabat (7), au fond de ladite première découpe (15),
- ledit second rabat (6) présente une seconde découpe (16) en U en vis-à-vis, apte à accueillir ledit élément crochet (13), ladite fente (14) étant prévue orientée parallèlement au fond de ladite seconde découpe (16).

## Claims (Claims for the following Contracting State(s): BE - DE - ES - FR - IT)

1. A folder, composed of a back (1) and of two lateral faces (2, 3) laid out on either side of said back (1), whereas at least one of said lateral faces (2, 3) exhibits at its distal end (4, 5) a flap (6, 7), oriented towards the other lateral face, in order to ensure stability of said folder in vertical position, **characterised in that** said flap(s) (6, 7) is(are) provided in the extension of said lateral faces (2, 3) and form a rigid assembly with said lateral faces.

2. A folder, according to claim 1, wherein said flaps (6, 7) are contiguous at their distal edges (8, 9) in order to spread the lateral faces (2, 3) of said folder.

3. A folder, according to claim 1, wherein said flaps (6, 7) are fitted along their distal edges (8, 9), in their thickness, with shoulders (11) capable of working together.

4. A folder, according to claim 1, wherein said flaps (6, 7) are provided along the whole height of the folder.

5. A folder, according to claim 1, wherein said flaps (6, 7) exhibit a curved and/or polygonal profile and/or which delineates a sharp angle with respect to said lateral faces (2, 3).

6. A folder, according to claim 1, wherein said flaps (6, 7) and said lateral faces (2, 3) are provided as single pieces.

7. A folder, according to claim 2, wherein said flaps (6, 7). exhibit means (12) for closing said folder.

8. A folder, according to claim 7, wherein said closing means (12) are composed of a hooking element (13), provided on one of the flaps (6, 7), so-called first flap (7), and a slot (14), provided on the other flap, so-called second flap (6), whereas said hooking element (13) and said slot (14) can work together.

9. A folder, according to claim 8, wherein said hooking element (13) exhibits certain resilience in order to be stretched after insertion into said slot (14).

10. A folder, according to claim 8, wherein:
- said first flap (7) exhibits a first cut-out (15) provided at the rim of its distal edge (9) and oriented at right angle with respect to said distal edge (9), whereas said hooking element (13) is hinged with respect to said first flap (7), at the bottom of said first cut-out (15),
- said second flap (6) exhibits a second, U-shaped opposite, cut-out (16), capable of accommodating said hooking element (13), whereas said slot (14) is oriented parallel to the bottom of said second cut-out (16).

## Claims (Claims for the following Contracting State(s): GB - SE)

1. A folder, composed of a back (1) and of two lateral faces (2, 3) laid out on either side of said back (1), **characterised in that** at least one of said lateral faces (2, 3) exhibits at its distal end (4, 5) a flap (6, 7), oriented towards the other lateral face, in order to ensure stability of said folder in vertical position.

2. A folder, according to claim 1, wherein said flaps (6, 7) are contiguous at their distal edges (8, 9) in order to spread the lateral faces (2, 3) of said folder.

3. A folder, according to claim 1, wherein said flaps (6, 7) are fitted along their distal edges (8, 9), in their thickness, with shoulders (11) capable of working together.

4. A folder, according to claim 1, wherein said flaps (6, 7) are provided along the whole height of the folder.

5. A folder, according to claim 1, wherein said flaps (6, 7) exhibit a curved and/or polygonal profile and/or which delineates a sharp angle with respect to said lateral faces (2, 3).

6. A folder, according to claim 1, wherein said flaps (6, 7) and said lateral faces (2, 3) are provided as single pieces.

7. A folder, according to claim 2, wherein said flaps (6, 7) exhibit means (12) for closing said folder.

8. A folder, according to claim 7, wherein said closing means (12) are composed of a hooking element (13), provided on one of the flaps (6, 7), so-called first flap (7), and a slot (14), provided on the other flap, so-called second flap (6), whereas said hooking element (13) and said slot (14) can work together.

9. A folder, according to claim 8, wherein said hooking element (13) exhibits certain resilience in order to be stretched after insertion into said slot (14).

10. A folder, according to claim 8, wherein:
- said first flap (7) exhibits a first cut-out (15) provided at the rim of its distal edge (9) and oriented at right angle with respect to said distal edge (9), whereas said hooking element (13) is hinged with respect to said first flap'(7), at the bottom of said first cut-out (15),
- said second flap (6) exhibits a second, U-shaped opposite, cut-out (16), capable of accommodating said hooking element (13), whereas said slot (14) is oriented parallel to the bottom of said second cut-out (16).

## Patentansprüche (Patentansprüche für folgende(n) Vertragsstaat(en): BE - DE - ES - FR - IT)

1. Aktenordner, bestehend aus einem Rücken (1) und zwei Seitenflächen (2, 3), die beiderseits des besagten Rückens (1) vorgesehen sind, wobei wenigstens eine der besagten Seitenflächen (2, 3) im Bereich ihres entfernten Endes (4, 5) einen Umschlag (6, 7) aufweist, der auf die andere Seitenfläche gerichtet ist, derart, daß die Stabilität des besagten Aktenordners in vertikaler Lage gesichert wird, **dadurch gekennzeichnet, daß** der besagte Umschlag bzw. die besagten Umschläge (6, 7) in der Verlängerung der besagten Seitenflächen (2, 3) vorgesehen ist bzw. sind und mit diesen letzten eine starre Gesamtheit bildet bzw. bilden.

2. Aktenordner nach Anspruch 1, bei dem die besagten Umschläge (6, 7) im Bereich ihrer entfernten Kanten (8, 9) dicht aneinander zusammengefügt sind, derart, daß das Spreizen der Seitenflächen (2, 3) des besagten Aktenordners gesichert wird.

3. Aktenordner nach Anspruch 1, bei dem die besagten Umschläge (6, 7) längs ihrer entfernten Kanten (8, 9), auf ihrer Dicke, mit Ansätzen (11) versehen sind, die geeignet sind, miteinander zusammenzuwirken.

4. Aktenordner nach Anspruch 1, bei dem die besagten Umschläge (6, 7) über die ganze Höhe des Aktenordners vorgesehen sind.

5. Aktenordner nach Anspruch 1, bei dem die besagten Umschläge (6, 7) ein gekrümmtes und/oder vieleckiges Profil aufweisen und/oder in Bezug auf die besagten Seitenflächen (2,3) einen scharfen Winkel bilden.

6. Aktenordner nach Anspruch 1, bei dem die besagten Umschläge (6, 7) und die besagten Seitenflächen (2,3) einstückig vorgesehen sind.

7. Aktenordner nach Anspruch 2, bei dem die besagten Umschläge (6, 7) Mittel zum Schließen (12) des besagten Aktenordners aufweisen.

8. Aktenordner nach Anspruch 7, bei dem die besagten Mittel (12) zum Schließen aus einem hakenförmigen Element (13), vorgesehen an einem der Umschläge (6, 7), welcher der erste Umschlag (7) genannt wird, und einem Schlitz (14), vorgesehen an dem anderen Umschlag, welcher der zweite Umschlag (6) genannt wird, bestehen, wobei das besagte hakenförmige Element (13) und der besagte Schlitz (14) geeignet sind, zusammenzuwirken.

9. Aktenordner nach Anspruch 8, bei dem das besagte hakenförmige Element (13) eine gewisse Elastizität aufweist, derart, daß erlaubt wird, daß es nach seinem Einführen in den besagten Schlitz (14) unter Spannung gesetzt wird.

10. Aktenordner nach Anspruch 8, bei dem :
- der besagte erste Umschlag (7) einen ersten Ausschnitt (15) aufweist, der an dem Rand seiner entfernten Kante (9) vorgesehen und rechtwinklig in Bezug auf die besagte entfernte Kante (9) orientiert ist, wobei das besagte hakenförmige Element (13) in Bezug auf den genannten ersten Umschlag (7) an dem Boden des genannten ersten Ausschnitts (15) gelenkig verbunden ist.
- der besagte zweite Umschlag (6) gegenüberliegend einen zweiten U-förmigen Ausschnitt (16) aufweist, geeignet, das besagte hakenförmige Element (13) aufzunehmen, wobei der besagte Schlitz (14) zum Boden des besagten zweiten Ausschnitts (16) parallel orientiert vorgesehen ist.

## Patentansprüche (Patentansprüche für folgende(n) Vertragsstaat(en): GB - SE)

1. Aktenordner, bestehend aus einem Rücken (1) und zwei Seitenflächen (2, 3), die beiderseits des besagten Rückens (1) vorgesehen sind, **dadurch gekennzeichnet, daß** wenigstens eine der besagten Seitenflächen (2, 3) im Bereich ihres entfernten Endes (4, 5) einen Umschlag (6, 7) aufweist, der auf die andere Seitenfläche gerichtet ist, derart, daß die Stabilität des besagten Aktenordners in vertikaler Lage gesichert wird.

2. Aktenordner nach Anspruch 1, bei dem die besagten Umschläge' (6, 7) im Bereich ihrer entfernten Kanten (8, 9) dicht aneinander zusammengefügt sind, derart, daß das Spreizen der Seitenflächen (2, 3) des besagten Aktenordners gesichert wird.

3. Aktenordner nach Anspruch 1, bei dem die besagten Umschläge (6, 7) längs ihrer entfernten Kanten (8, 9), auf ihrer Dicke, mit Ansätzen (11) versehen sind, die geeignet sind, miteinander zusammenzuwirken.

4. Aktenordner nach Anspruch 1, bei dem die besagten Umschläge (6, 7) über die ganze Höhe des Aktenordners vorgesehen sind.

5. Aktenordner nach Anspruch 1, bei dem die besagten Umschläge (6, 7) ein gekrümmtes und/oder vieleckiges Profil aufweisen und/oder in Bezug auf die besagten Seitenflächen (2,3) einen scharfen Winkel bilden.

6. Aktenordner nach Anspruch 1, bei dem die besagten Umschläge (6, 7) und die besagten Seitenflächen (2,3) einstückig vorgesehen sind.

7. Aktenordner nach Anspruch 2, bei dem die besagten Umschläge (6, 7) Mittel zum Schließen (12) des besagten Aktenordners aufweisen.

8. Aktenordner nach Anspruch 7, bei dem die besagten Mittel (12) zum Schließen aus einem hakenförmigen Element (13), vorgesehen an einem der Umschläge (6, 7), welcher der erste Umschlag (7) genannt wird, und einem Schlitz (14), vorgesehen an dem anderen Umschlag, welcher der zweite Umschlag (6) genannt wird, bestehen, wobei das besagte hakenförmige Element (13) und der besagte Schlitz (14) geeignet sind, zusammenzuwirken.

9. Aktenordner nach Anspruch 8, bei dem das besagte hakenförmige Element (13) eine gewisse Elastizität aufweist, derart, daß erlaubt wird, daß es nach seinem Einführen in den besagten Schlitz (14) unter Spannung gesetzt wird.

10. Aktenordner nach Anspruch 8, bei dem :
- der besagte erste Umschlag (7) einen ersten Ausschnitt (15) aufweist, der an dem Rand seiner entfernten Kante (9) vorgesehen und rechtwinklig in Bezug auf die besagte entfernte Kante (9) orientiert ist, wobei das besagte hakenförmige Element (13) in Bezug auf den genannten ersten Umschlag (7) an dem Boden des genannten ersten Ausschnitts (15) gelenkig verbunden ist.
- der besagte zweite Umschlag (6) gegenüberliegend einen zweiten U-förmigen Ausschnitt (16) aufweist, geeignet, das besagte hakenförmige Element (13) aufzunehmen, wobei der besagte Schlitz (14) zum Boden des besagten zweiten Ausschnitts (16) parallel orientiert vorgesehen ist.
